# FASCICULE DE BREVET EUROPEEN

(11) **EP 1 438 508 B1**
(45) Date de publication et mention de la délivrance du brevet: **07.06.2006**
(21) Numéro de dépôt: 02787497.3
(22) Date de dépôt: 23.10.2002
(51) Int. Cl.: F04C 15/00, F04C 2/18

(54) **POMPE A ENGRENAGE FLASQUEE**
Flanschzahnradpumpe
FLANGED GEAR PUMP

(30) Priorité: 24.10.2001 FR 0113778
(43) Date de publication de la demande: 21.07.2004
(73) Titulaire: Pierburg SARL, 57974 Yutz Cédex (FR)
(72) Inventeur: KIEFER, Clément, F-57970 Basse-Ham (FR)
(74) Mandataire: Vièl, Frédérique
(86) Numéro de dépôt international: PCT/EP2002/011834
(87) Numéro de publication internationale: WO 2003/036092

(56) Documents cités:
- DE-B- 1 172 959
- FR-A- 1 239 211
- GB-A- 661 772
- GB-A- 1 067 552
- US-A- 3 046 902

## Description

La présente invention concerne une pompe à engrenage comprenant un corps de pompe fermé par un couverde formant une cavité dans laquelle se trouvent un pignon menant pouvant être entraîné en rotation par un axe menant auquel il est fixé, un pignon mené dont les dents coopèrent avec les dents du pignon menant de sorte à être entraîné en rotation par celui-ci et deux flasques situées de part et d'autre du pignon mené pénétrant dans une cavité pratiquée à cet effet dans le corps de pompe et le couvercle respectivement, des moyens étant prévus pour exercer une pression sur la face extérieure des flasques.

De telles pompes sont couramment utilisées, notamment comme pompe à huile, à essence ou à gas-oil. Elles ont pour inconvénient majeur que le couverde risque de se déformer sous l'effet de la pression régnant dans la zone de refoulement entraînant un jeu axial du pignon fou. La déformation du couvercle provoque une zone de fuite entre le refoulement et l'aspiration, si bien que le rendement volumétrique de la pompe diminue.

De nombreux documents (FR 1 239 211 A, US 3 046 902 A, DE 11 72 959 B, GB 661 772 A et GB 1 067 552 A) ont proposé d'intercaler entre les pignons et le boîtier quatre manchons coulissants munis de logements pour les axes des pignons. Ces manchons ont pour fonction de rendre étanche la pompe en s'appuyant sur les pignons. Pour cela, les faces extérieures des manchons sont soumises à une certaine pression. Dans le premier document les faces extérieures sont soumises à la pression d'entrée de la pompe, de sorte que le risque de reflux entre les faces latérales des pignons et les manchons n'est pas exdu, la pression régnant dans la zone de refoulement étant supérieure à la pression exercée sur les manchons. Dans les quatre autres documents, les faces extérieures sont soumises au moins en partie à la pression de sortie. Ces manchons ont une forme circulaire correspondant sensiblement au diamètres des pignons avec un méplat correspondant au plan médian entre les deux pignons. Ces manchons sont donc bloqués en rotation. Par ailleurs, les méplats forment deux à deux une jonction au niveau du plan médian entre les deux pignons, là où le risque de refoulement est le plus grand.

Ces pompes sont compliquées et nécessitent un ajustage précis des différentes pièces, ce qui les rend coûteuses et fragiles.

L'objectif de l'invention est donc de développer une pompe du type de celui présenté dans le préambule dont le couvercle ne risque pas de se déformer sous l'effet de la pression et qui soit d'une conception plus simple.

Cet objectif est atteint par la pompe selon l'invention dans laquelle les flasques sont constitués chacun d'un disque solidaire d'une extrémité du pignon mené, les disques et le pignon mené étant concentriques, les disques recouvrant les dents du pignon mené. Ainsi, les flasques tournent en même temps que le pignon mené. Seul le pignon mené est muni de flasques qui couvrent ses dents, ce qui rend les pompes conformes à l'invention plus simples à réaliser. La pression exercée sur la face extérieure des disques servant de flasques empêchent ceux-ci de se déformer de sorte qu'il ne se forme pratiquement pas de zone de fuite axiale entre l'aspiration et le refoulement comme c'est le cas dans les pompes à engrenage simples. En outre, toute la zone de croisement des dents est couverte par les disques, de sorte qu'aucune jonction le long du plan médian entre les pignons ne risque de produire de fuite. Par ailleurs, les disques enserrent les dents du pignon menant ce qui empêche un jeu axial des pignons. Le rendement volumétrique de la pompe s'en trouve amélioré. Les disques peuvent avoir un diamètre supérieur au diamètre extérieur du pignon, bien que ce ne soit pas obligatoire.

Dans un mode privilégié de réalisation de l'invention, les flasques servent de guidage pour la rotation du pignon mené. Il n'est donc pas nécessaire d'avoir outre les flasques encore un axe de guidage, comme en sont munies les pompes de l'état de la technique.

Il est conforme à l'invention que les moyens pour exercer une pression sur les faces extérieures des disques comprennent un premier et un second espace situés entre la face externe des disques et le fond de la cavité pratiquée dans le corps de pompe et dans le couvercle respectivement, et dans lesquels sont appliquées des pressions sensiblement identiques. Pour simplifier la pompe à engrenage, il est préférable qu'un canal traverse le pignon mené de part en part mettant en contact le premier et le second espaces. On est ainsi sûr que les deux disques sont soumis à la même pression. De même, il est préférable que les premier et second espaces soient mis en contact avec la zone de refoulement de la pompe. Pour cela, on pourra prévoir un canal ou une rainure mettant en contact la zone de refoulement de la pompe et l'un au moins des espaces.

Dans un mode de réalisation privilégié, les disques sont évidés pour gagner en poids.

L'invention sera décrite plus en détail ci-dessous à l'aide des fiaures suivantes
- Figure 1 **:**: Vue en coupe longitudinale d'une pompe à engrenage ;
- Figure 2 **:**: Vue en coupe transversale d'une pompe à engrenage de l'état de la technique avec un couvercle déformé ;
- Figure 3 :: Vue en coupe transversale d'une pompe à engrenage selon l'invention.

La pompe à engrenage conforme à l'invention est constituée principalement d'un corps de pompe (2) fermé par un couvercle (3) présentant une cavité principale dans laquelle se trouvent deux pignons (4, 5) dont les dents coopèrent ensemble. Le premier pignon (4), le pignon menant, est entraîné par un axe menant (1). Dès que le pignon menant (4) est en rotation, il entraîne le second pignon (5), le pignon mené. La pompe présente une zone d'aspiration d'un côté et une zone de refoulement de l'autre. Sous l'effet de la différence de pression entre la zone de refoulement et la zone d'aspiration et de la rotation des dents, le couvercle des pompes simples a tendance à se déformer, comme le montre la figure 2. Il apparaît alors une zone de fuite axiale (6) entre la zone de refoulement et la zone d'aspiration, ce qui diminue le rendement volumétrique de la pompe et augmente le jeu axial des pignons. La circulation normale du fluide dans la pompe est représentée à la figure 1 sous forme de flèches épaisses, tandis que le reflux de fluide dû à la fuite axiale est représenté par des flèches plus fines.

Pour contourner ce problème, la pompe à engrenage de l'invention est munie d'un pignon mené (5) renforcé par des disques (8). A chaque extrémité du pignon mené (5) se trouve un disque (8) solidaire du pignon et qui pénètre dans une cavité (10) pratiquée à cet effet dans le corps de pompe (2) et dans le couvercle (3) respectivement. Un espace est ménagé entre la surface extérieure des disques et le fond de la cavité dans laquelle ils pénètrent. Le diamètre des disques correspond au diamètre du pignon aux tolérances près. Ainsi, les dents du pignon menant (4) sont enserrées dans la zone sensible de l'engrenage par les disques (8). La pression exercée sur la face extérieure des disques (8) empêche une déformation de ceux-ci. L'étanchéité entre la zone de refoulement et la zone d'aspiration est ainsi assurée. En effet, aucune jonction le long du plan médian entre les pignons ne risque de provoquer de fuite contrairement aux pompes de l'état de la technique. De plus, seul le pignon mené (5) est muni de flasques (8), ce qui rend la pompe conforme à l'invention plus simple et donc plus économique à fabriquer.

Par ailleurs, les disques (8) étant solidaires du pignon mené (5), ils assurent l'étanchéité même lorsque la pression s'exerçant sur les faces extérieures des disques (8) est encore faible, notamment au démarrage de la pompe.

Les disques remplissent également la fonction d'axe de guidage du pignon mené (5), de sorte qu'il est également possible de renoncer à un tel axe, ce qui n'est pas le cas des pompes de l'état de la technique, les flasques ne pouvant pas tourner en raison même de leur forme.

Pour assurer une pression identique sur les deux disques, il est prévu un canal (9) mettant en contact les deux cavités (10) des disques (8).

La pression régnant sur la face extérieure des disques (8) est exercée par le fluide pompé grâce à une mise en communication non représentée des cavités (10) avec la zone de refoulement. Cette mise en communication peut être réalisée sous la forme d'un canal ou d'une rainure.

Les disques (8) sont rendus solidaires du pignon mené par des moyens appropriés (7). Pour gagner du poids, il est préférable que la surface externe des disques (8) soit évidée.

Grâce à une réduction importante des jeux, et donc à une diminution considérable des fuites entre la zone de refoulement et la zone d'aspiration, le rendement volumétrique de la pompe conforme à l'invention est amélioré. Par ailleurs, les disques assurent une meilleure stabilité des pignons qui ont ainsi moins de jeu.

### Liste des références :

- 1: axe menant
- 2: corps de pompe
- 3: couvercle
- 4: pignon menant
- 5: pignon mené
- 6: zone de fuite
- 7: moyens de fixation du disque
- 8: disques
- 9: canal
- 10: cavités

## Revendications

1. Pompe à engrenage, comprenant
• un corps de pompe (2) fermé par un couverde (3) formant une cavité dans laquelle se trouvent
• un pignon menant (4) pouvant être entraîné en rotation par un axe menant (1) auquel il est fixé,
• un pignon mené (5) dont les dents coopèrent avec les dents du pignon menant (4) de sorte que le pignon mené peut être entraîné en rotation par celui-ci et
• deux flasques situées de part et d'autre du pignon mené pénétrant dans une cavité (9) pratiquée à cet effet dans le corps de pompe (2) et le couverde (3) respectivement, des moyens étant prévus pour exercer une pression sur la face extérieure des flasques,
**caractérisée en ce que** les flasques sont constitués chacun d'un disque (8) solidaire d'une extrémité du pignon mené (5), les disques (8) et le pignon mené (5) étant concentriques, les disques (8) recouvrant les dents du pignon mené (5).

2. Pompe à engrenage selon la revendication 1, **caractérisée en ce que** les flasques (8) servent de guidage pour la rotation du pignon mené (5).

3. Pompe à engrenage selon l'une des revendications précédentes, **caractérisée en ce que** les moyens pour exercer une pression sur les faces extérieures des disques (8) comprennent un premier et un second espace entre la face externe des disques (8) et le fond de la cavité pratiquée dans le corps de pompe (2) et dans le couvercle (3) respectivement, et dans lesquels sont appliquées des pressions sensiblement identiques.

4. Pompe à engrenage selon la revendication précédente, **caractérisée en ce qu'**un canal (9) traverse le pignon mené (5) de part en part mettant en contact le premier et le second espace.

5. Pompe à engrenage selon l'une des revendications 3 ou 4, **caractérisée en ce que** les premier et second espaces sont mis en contact avec la zone de refoulement de la pompe.

6. Pompe à engrenage selon la revendication précédente, **caractérisée en ce qu'**il est prévu un canal ou une rainure pour mettre en contact la zone de refoulement de la pompe et l'un au moins des espaces.

7. Pompe à engrenage selon l'une des revendications précédentes, **caractérisée en ce que** les disques (8) sont évidés.

## Claims

1. Gear pump, comprising
- a pump body (2) closed by a cover (3) forming a cavity in which are located
- a driving pinion (4) capable of being driven in rotation by a driving shaft (1) to which it is fixed,
- a driven pinion (5) whose teeth cooperate with the teeth of the driving pinion (4) so that the driven pinion can be driven in rotation by the driving pinion and
- two flanges located on both sides of the driven pinion protruding into a cavity (9) provided to this effect in the pump body (2) and the cover (3), respectively, means being provided for exerting a pressure on the external faces of the flanges,
**characterized in that** the flanges are each constituted by a disc (8) integral with or securely attached to an end of the driven pinion (5), the discs (8) and the driven pinion (5) being concentric, the discs (8) covering the teeth of the driven pinion (5).

2. Gear pump according to claim 1, **characterized in that** the flanges (8) act as guides for the rotation of the driven pinion (5).

3. Gear pump according to one of the preceding claims, **characterized in that** the means for exerting a pressure on the external faces of the discs (8) comprise a first and a second space between the external faces of the discs (8) and the bottom of the cavity provided in the pump body (2) and in the cover (3) respectively, and in which are applied approximately identical pressures.

4. Gear pump according to the preceding claim, **characterized in that** a canal (9) crosses the driven pinion (5) from one end to the other, so that the first and second spaces are made to communicate with each other.

5. Gear pump according to any one of claims 3 and 4, **characterized in that** the first and second spaces are made to communicate with the discharge zone of the pump.

6. Gear pump according to the preceding claim, **characterized in that** a canal or a groove is provided so that the discharge zone of the pump is made to communicate with at least one of the spaces.

7. Gear pump according to any one of the preceding claims, **characterized in that** the discs (8) are hollowed out.

## Patentansprüche

1. Zahnradpumpe, welche
- einen Pumpenkörper (2) aufweist, der durch einen Deckel (3) geschlossen ist, wobei ein Hohlraum gebildet wird, in welchem sich befinden
- ein Antriebsritzel (4), das durch eine Antriebsachse (1), an der dieses befestigt ist, in Rotation versetzt werden kann,
- ein angetriebenes Zahnrad (5), dessen Zähne mit den Zähnen des Antriebsritzels (4) zusammenwirken, derart, dass das angetriebene Zahnrad durch dieses in Rotation versetzt werden kann, und
- zwei auf beiden Seiten des angetriebenen Zahnrads angeordnete Flansche in einen Hohlraum (9) eindringen, der zu diesem Zweck jeweils in dem Pumpenkörper (2) und dem Deckel (3) ausgebildet ist, wobei Mittel vorgesehen sind, um einen Druck auf die Außenseite der Flansche auszuüben,
**dadurch gekennzeichnet, dass** die Flansche jeweils aus einer Scheibe (8) gebildet sind, die mit einem Ende des angetriebenen Zahnrads (5) einstückig oder festgebunden ist, wobei die Scheiben (8) und das angetriebene Zahnrad (5) konzentrisch sind und die Scheiben (8) die Zähne des angetriebenen Zahnrad (5) abdecken.

2. Zahnradpumpe gemäß Anspruch 1, **dadurch gekennzeichnet, dass** die Flansche (8) zur Führung für die Rotation des angetriebenen Zahnrad (5) dienen.

3. Zahnradpumpe gemäß einem der vorgenannten Ansprüche, **dadurch gekennzeichnet, dass** die Mittel zum Ausüben eines Drucks auf die Außenseiten der Scheiben (8) einen ersten und einen zweiten Raum zwischen der Außenseite der Scheiben (8) und dem Boden des Hohlraums aufweisen, der jeweils in dem Pumpenkörper (2) und in dem Deckel (3) ausgebildet ist, und in welchen im wesentlichen identische Drücke aufgebracht werden.

4. Zahnradpumpe gemäß dem vorausgegangenen Anspruch, **dadurch gekennzeichnet, dass** ein Kanal (9) das angetriebene Zahnrad (5) vollständig durchquert, wodurch der erste und der zweite Raum miteindander verbunden werden.

5. Zahnradpumpe gemäß einem der Ansprüche 3 oder 4, **dadurch gekennzeichnet, dass** der erste und der zweite Raum mit der Förderzone der Pumpe verbunden werden.

6. Zahnradpumpe gemäß dem vorausgegangenen Anspruch, **dadurch gekennzeichnet, dass** ein Kanal oder eine Nut vorgesehen ist, um die Förderzone der Pumpe mit wenigstens einem der Räume zu verbinden.

7. Zahnradpumpe gemäß einem der vorausgegangenen Ansprüche, **dadurch gekennzeichnet, dass** die Scheiben (8) hohl sind.
